# EUROPÄISCHE PATENTSCHRIFT

(11) **EP 1 059 860 B1**
(45) Veröffentlichungstag und Bekanntmachung des Hinweises auf die Patenterteilung: **14.01.2004**
(21) Anmeldenummer: 99910188.4
(22) Anmeldetag: 03.02.1999
(51) Int. Cl.: A45D 26/00

(54) **AUFSATZ FÜR EIN GERÄT ZUM AUSZUPFEN VON HAAREN DER MENSCHLICHEN HAUT**
ATTACHMENT FOR AN APPARATUS FOR PLUCKING HAIRS FROM HUMAN SKIN
GARNITURE POUR APPAREIL D'EPILATION DE LA PEAU HUMAINE

(30) Priorität: 05.03.1998 DE 19809436
(43) Veröffentlichungstag der Anmeldung: 20.12.2000
(73) Patentinhaber: Braun GmbH, 61476 Kronberg (DE)
(72) Erfinder: SANCHEZ-MARTINEZ, Pedro, D-61476 Kronberg (DE)
(86) Internationale Anmeldenummer: PCT/EP1999/000704
(87) Internationale Veröffentlichungsnummer: WO 1999/044462

(56) Entgegenhaltungen:
- EP-A- 0 760 219
- EP-A- 0 807 388
- DE-A- 19 521 585
- DE-C- 4 408 809

## Beschreibung

Die Erfindung betrifft einen Aufsatz für ein Gerät zum Auszupfen von Haaren der menschlichen Haut, wobei das Gerät mit einem Gehäuse zur Aufnahme eines Motors zum Antrieb von mindestens einer um eine erste Achse drehbaren Klemmvorrichtung zum Auszupfen der Haare versehen ist.

Ein derartiges Gerät ist aus der deutschen Offenlegungsschrift DE 195 21 585 A1 bekannt. Dort ist ein Epilationsgerät zum Auszupfen von Haaren der menschlichen Haut beschrieben, das einen in einem Gehäuse untergebrachten und von einem Motor angetriebenen Drehzylinder aufweist, der mit einer Mehrzahl von Klemmvorrichtungen versehen ist. Im eingeschalteten Betriebszustand des Epilationsgeräts führt der Drehzylinder eine Drehbewegung aus, während der die Klemmvorrichtungen zyklisch eine Klemmbewegung durchführen. Setzt der Benutzer das Epilationsgerät auf die Haut auf, so werden durch die Klemmbewegung die Haare der Haut von den Klemmvorrichtungen erfaßt und ausgezupft.

Das bekannte Epilationsgerät ist des weiteren mit Mitteln versehen, die unmittelbar vor jedem Auszupfen von Haaren einen einmaligen Impuls an die Haut abgeben. Dieser Impuls verursacht bei dem Benutzer einen Schmerz, der als weniger unangenehm als der eigentliche, durch das Auszupfen entstehende Schmerz empfunden wird.

Der konstruktive Aufwand für diese Mittel ist erheblich. Es ist deshalb die Aufgabe der Erfindung, ein Gerät zu schaffen, das mit einem geringen Aufwand eine Schmerzminderung für den Benutzer bei dem Auszupfen von Haaren ermöglicht.

Diese Aufgabe wird bei einem Gerät der eingangs genannten Art erfindungsgemäß dadurch gelöst, daß der Aufsatz mit mindestens einem Element zur Verminderung des Schmerzempfindens während des Auszupfens der Haare versehen ist, das vor dem Auszupfen der Haare mit der Haut in Kontakt kommt.

Es wird also ein zusätzlicher Aufsatz für das Epilationsgerät zur Verfügung gestellt, in dem die Mittel zur Schmerzminderung enthalten sind. Damit ist es nicht erforderlich, diese Mittel mit hohem konstruktriven Aufwand in das Gerät selbst zu integrieren, sondern es reicht aus, das unveränderte Epilationsgerät mit dem Aufsatz zu versehen. Ersichtlich stellt dies eine im Hinblick auf die konstruktive Ausgestaltung, wie auch im Hinblick auf die dazu erforderlichen Kosten wesentlich einfachere Möglichkeit dar, den Schmerz bei dem Auszupfen der Haare durch entsprechende vorhergehende Impulse zu verringern.

Ein Aufsatz entsprechend dem Oberbegriff von Auspruch 1 ist auch bekannt aus dem Dokument EP 0 760 219 A.

Ein weiterer Vorteil der Erfindung besteht darin, daß auch bereits vorhandene Epilationsgeräte nachträglich mit dem Aufsatz versehen werden können, so daß insofern ein Nachrüsten und damit eine nachträgliche Verbesserung vorhandener Epilationsgeräte möglich ist.

Des weiteren kann der Aufsatz nach Gebrauch wieder von dem Epilationsgerät abgenommen und separat gereinigt werden. Damit wird Handhabung des Epilationsgeräts weiter vereinfacht und verbessert.

Besonders zweckmäßig ist es dabei, wenn als Element ein Rad oder ein Zahnrad oder dergleichen vorgesehen ist, das vor dem Auszupfen der Haare auf der Haut abrollt. Unter Zahnrädern werden auch verstanden: Reizräder, Zahnscheibe, Profilscheibe und sonstige Elemente, mit denen die menschliche Haut gereizt werden kann. Durch die Mehrzahl voneinander unabhängiger Zahnräder wird die Reizung an der betreffenden Stelle der Haut weiter erhöht, so daß insgesamt der Schmerz bei dem nachfolgenden Auszupfen der Haare weiter vermindert wird.

Bewegt der Benutzer das Epilationsgerät auf der Haut, so kommen die Zahnräder immer vor den Klemmvorrichtungen mit der Haut in Kontakt. Durch die auf der Haut abrollenden Zähne des Zahnrads wird die Haut gereizt. Diese Reizung erfolgt dabei vor dem eigentlichen Auszupfen der Haare durch die Klemmvorrichtungen. Aufgrund der Reizung wird das Schmerzempfinden an der betreffenden Stelle vermindert. Dies hat zur Folge, daß das nachfolgende Auszupfen der Haare von dem Benutzer als weniger schmerzhaft empfunden wird.

Bei einer vorteilhaften Weiterbildung der Erfindung sind eine Mehrzahl von Elernenten beabstandet nebeneinander auf der zweiten Achse drehbar angeordnet.

Bei einer weiteren vorteilhaften Weiterbildung der Erfindung ist eine etwa parallel zu der zweiten Achse ausgerichtete dritte Achse vorgesehen, auf der eine Rolle oder eine Welle oder dergleichen drehbar angeordnet ist.

Mit Hilfe der Rolle wird eine Straffung der Haut beim Auszupfen der Haare erreicht. Dies erleichtert es den Klemmvorrichtungen, die Haare zu erfassen.

Bei einer weiteren vorteilhaften Weiterbildung der Erfindung ist die Halterung der zweiten Achse und/oder die Halterung der dritten Achse derart schwenkbar ausgebildet, daß sie in Richtung zu dem Gehäuse zurückweichen kann. Dabei ist es besonders zweckmäßig, wenn die zweite und/oder dritte Achse derart federbelastet ist, daß sie aus dem Gehäuse heraustreten.

Damit ist es möglich, daß sich insbesondere die Zahnräder jeglichen Wölbungen der Haut anpassen und automatisch diesen folgen.

Besonders vorteilhaft ist es, wenn der Aufsatz auf das Gehäuse aufsteckbar und gegebenenfalls lösbar arretierbar ist.

Es wird ausdrücklich darauf hingewiesen, daß die vorliegende Erfindung nicht nur als Aufsatz realisiert sein kann, sondern auch unmittelbar in das Epilationsgerät als solches integriert sein kann. Aufgrund der einfachen Ausgestaltung der vorliegenden Erfindung weist auch diese Ausführungsform der Erfindung noch wesentliche Vorteile im Vergleich zu den bekannten Epilationsgeräten auf.

Weitere Merkmale, Anwendungsmöglichkeiten und Vorteile der Erfindung ergeben sich aus der nachfolgenden Beschreibung von Ausführungsbeispielen der Erfindung, die in den Figuren der Zeichnung dargestellt sind.
- Figur 1: zeigt eine schematische Perspektivansicht eines Ausführungsbeispieis eines erfindungsgemäßen Aufsatzes für ein Gerät zum Auszupfen von Haaren der menschlichen Haut,
- Figur 2: zeigt eine schematische Perspektivansicht des auf das Gerät zum Auszupfen von Haaren aufgesteckten Aufsatzes der Figur 1,
- Figuren 3a bis 3d: zeigen schematische Seitenansichten des auf das Gerät aufgesteckten Aufsatzes der Figur 1 in verschiedenen Stellungen.

Die nachfolgend anhand der Figuren 1 bis 3 beschriebenen Merkmale sind dazu geeignet, zusammen mit einem Epilationsgerät betrieben zu werden, wie es in der deutschen, Offenlegungsschrift DE 195 21 585 A1 und/oder in der europäischen Offenlegungsschrift EP 596 283 A1 beschrieben ist. Der Inhalt dieser beiden Offenlegungsschriften wird hiermit durch ausdrückliche Bezugnahme in den Offenbarungsgehalt der vorliegenden Patentanmeldung aufgenommen.

insbesondere in der Figur 2 ist ein Zupfkopf 1 eines Geräts 2 zum Auszupfen von Haaren der menschlichen Haut dargestellt, wie dies in den genannten beiden Offenlegungsschriften beschrieben ist. Der Zupfkopf 1 weist ein Gehäuse 3 auf, in dem ein Drehzylinder 4 um eine erste Achse drehbar gelagert ist. In dem Gerät 2 ist ein Motor untergebracht, mit dem der Drehzylinder 4 antreibbar ist. Der Drehzylinder 4 weist eine Mehrzahl von Klemmvorrichtungen 5 auf, die durch eine Öffnung 6 des Gehäuses 3 hindurchragen und auf die Haut aufgesetzt werden können. Im eingeschalteten Betriebszustand des Geräts 1 führen die Klemmvorrichtungen 5 zusammen mit dem Drehzylinder 4 eine Drehbewegung aus, bei der die Klemmvorrichtungen 5 im Bereich der Öffnung 6 des weiteren zyklisch eine Kiemmbewegung durchführen. Bei auf die Haut aufgesetzten Klemmvorrichtungen 5 werden die während der Klemmbewegung den Klemmvorrichtungen 5 zugewandten Haare der Haut von den Klemmvorrichtungen 5 erfaßt und ausgezupft.

Insbesondere in der Figur 1 ist ein Aufsatz 7 dargestellt, der auf das Gerät 2 zum Auszupfen der Haare der menschlichen Haut aufgesteckt werden kann. Dazu weisen der Aufsatz 7 und das Gehäuse 3 des Zupfkopfs 1 einander zugeordnete Formteile oder dergleichen auf, mit denen der Aufsatz 7 insbesondere formschlüssig auf das Gehäuse 3 aufgesetzt werden kann. Gegebenenfalls können auch Vorrichtungen vorhanden sein, mit denen der Aufsatz 7 auf dem Gehäuse 3 lösbar arretiert werden kann.

Der Aufsatz 7 weist eine zweite Achse 8 auf, die etwa parallel zu der ersten Achse des Drehzylinders 4 angeordnet ist. Auf der zweiten Achse 8 sind eine Mehrzahl von Zahnrädern 9 nebeneinander beabstandet angeordnet, die drehbar auf der zweiten Achse 8 gelagert sind. Die zweite Achse 8 mit den Zahnrädern 9 besitzt eine Längsausdehnung, die etwa der Längsausdehnung des Drehzylinders 4 entspricht. Quer zur Längsausdehnung der zweiten Achse 8 sind die Zahnräder 9 unmittelbar benachbart zu dem Drehzylinder 4 angeordnet.

Die einzelnen Zahnräder 9 auf der zweiten Achse 8 sind unabhängig voneinander drehbar. Sie sind ebenfalls unabhängig von der Drehbewegung des Motors und/oder des Drehzylinders 4 drehbar. Es ist allerdings möglich, daß die Zahnräder 9 auch miteinander gekoppelt und insbesondere von dem Drehzylinder 4 oder dem Motor einzeln oder gemeinsam angetrieben sind.

Der Aufsatz 7 weist eine dritte Achse 10 auf, die etwa parallel zu der ersten Achse des Drehzylinders. 4 angeordnet ist. Auf der dritten Achse 10 ist eine Rolle 11 vorgesehen, die drehbar auf der dritten Achse 10 gelagert ist. Die dritte Achse 10 und die Rolle 11 besitzen eine Längsausdehnung, die etwa der Längsausdehnung des Drehzylinders 4 entspricht. Des weiteren sind die Längsausdehnungen der zweiten Achse 8 und der dritten Achse 10 etwa gleich. Quer zur Längsausdehnung der dritten Achse 10 ist die Rolle 11 unmittelbar benachbart zu dem Drehzylinder 4 angeordnet.

Die Rolle 11 ist unabhängig von der Drehbewegung des Motors und/oder des Drehzylinders 4 und/oder der Zahnräder 9 drehbar. Es ist allerdings möglich, daß die Rolle 11 auch von dem Drehzylinder 4 oder dem Mopor angetrieben ist Ebenfalls ist es möglich, daß die Rolle 11 und die Zahnräder 9 bezüglich ihrer Drehbewegung miteinander gekoppelt sind.

Die zweite Achse 8 ist an einem Rahmen 12 und die dritte Achse 10 ist an einem Rahmen 13 gehalten. Die Rahmen 12, 13 sind jeweils etwa U-förmig ausgebildet, wobei an den freien Enden der Schenkel 14 die jeweilige Achse 8, 10 gelagert ist. Des weiteren sind die Schenkel 14 der Rahmen 12, 13 etwa entsprechend der Form des Aufsatzes 7 und des Gehäuses 3 gebogen bzw. gewölbt ausgebildet.

Die beiden Rahmen 12, 13 tauchen in den Aufsatz 7 ein und sind dort durch entsprechende Mittel gehalten. In dem Aufsatz 7 sind Führungen 15 enthalten, in denen die Rahmen 12, 13 in Richtung der Schenkel 14 verschoben werden können. Der Verschiebeweg ist durch entsprechende Anschläge begrenzt. In den Führungen 15 sind Federn oder dergleichen untergebracht, mit denen die Rahmen 12, 13 aus dem Aufsatz herausgedrückt werden.

Die beiden Rahmen 12, 13 sind unabhängig voneinander in den Führungen 15 verfahrbar. Die Zahräder 9 und die Rolle 11 können somit unabhängig voneinander in den Aufsatz 7 eintauchen bzw. aus dem Aufsatz 7 herausfahren. Es ist allerdings auch möglich, daß die Rahmen 12, 13 miteinander gekoppelt sind und eine gemeinsame Schwenkbewegung durchführen.

In letztgenannten Fall ist es möglich, daß diese gemeinsame Schwenkbewegung auch noch zu anderen Zwecken verwendet wird, beispielsweise zu einer Schließzeitpunktverstellung der Klemmvorrichtungen 5.

Insbesondere in den Figuren 3a bis 3d sind unterschiedliche Stellungen der Rahmen 12, 13 und damit der zweiten Achse 8 mit den Zahnrädern 9 und der dritten Achse 10 mit der Rolle 11 dargestellt. In der Figur 3a befinden sich die Zahnräder 9 und die Rolle 11 in einer ausgefahrenen Normalstellung, die durch die Federbelastung erreicht und ohne äußere Einwirkungen beibehalten wird. In der Figur 3b sind die Rahmen 12, 13 vollständig in den Aufsatz 7 eingetaucht, so daß die Zahnräder 9 und die Rolle 11 sich in einer zurückgezogenen Stellung befinden. In den Figuren 3c und 3d sind zwei von einer Vielzahi von Zwischenstellungen beispielhaft dargestellt, in denen die Zahnräder 9 und die Rolle 11 unabhängig voneinander jegliche Stellungen zwischen dej jeweiligen Normalstellungen und zurückgezogenen Stellqngen einnehmen können.

Im eingeschalteten Betriebszustand des Geräts 2 setzt der Benutzer den drehenden Drehzylinder 4 mit den Klemmvorrichtungen 5 auf die Haut auf. Dies hat zur Folge, daß die Zahnräder 9 und die Rolle 11 ebenfalls mit der Haut in Kontakt kommen und insbesondere auf der Haut aufliegen. Der Benutzer bewegt dann das Gerät 2 derart auf der Haut, daß die Zahnräder 9 in Bewegungsrichtung vor den Klemmvorrichtungen 5 angeordnet sind. Dies hat zur Folge, daß die Zahnräder 9 vor den Klemmvorrichtungen 5 auf der Haut abrollen.

Durch die abrollenden Zähne der Zahräder 9 wird die Haut gereizt. Diese Reizung bewirkt, daß das Schmerzempfinden an dieser Stelle der Haut vermindert wird. Wie erläutert, erfolgt die Reizung der Haut vor dem eigentlichen Auszupfen der Haare durch die Klemmvorrichtungen 5. Dies hat zur Folge, daß aufgrund des verminderten Schmerzempfindens der durch das Auszupfen der Haare entstehende Schmerz nicht mehr so stark empfunden wird.

Durch die Rolle 11 wird eine Straffung der Haut während des Auszupfens der Haare erreicht. Es ist allerdings auch möglich, daß anstelle der Rolle 11 ebenfalls Zahnräder auf der dritten Achse 10 angeordnet sind, so daß der Benutzer das Gerät 2 in beide Richtungen auf der Haut bewegen kann.

Durch die schwenkbaren Rahmen 12, 13 und die damit zurückweichenden erste und zweite Achse 8, 10 können sich die Zahnräder 9 bzw. die Rolle 11 jeder Wölbung der Haut anpassen.

## Patentansprüche

1. Aufsatz (7) für ein Gerät (2) zum Auszupfen von Haaren der menschlichen Haut. wobei das Gerät (2) mit einem Gehäuse (3) zur Aufnahme eines Motors zum Antrieb von mindestens einer um eine erste Achse drehbaren Klemmvorrichtung (5) zum Auszupfen der Haare versehen ist, **dadurch gekennzeichnet**, däß der Aufsatz (7) mit einer Mehrzahl von Elementen zur Verminderung des Schmerzempfindens während des Auszupfens der Haare versehen ist, die vor dem Auszupfen der Haare mit der Haut in Kontakt kommen, daß im Aufsatz eine im am Gehäuse montierten Zustand etwa parallel zu der ersten Achse ausgerichtete zweite Achse (8) vorgesehen ist, auf der die Elemente unabhängig voneinander drehbar sind, wobei die Elemente als Räder oder Zahnräder (9) vorgesehen sind, die vor dem Auszupfen der Haare auf der Haut abrollen.

2. Aufsatz (7) nach Anspruch 1, **dadurch gekennzeichnet, daß** die Mehrzahl von Elementen beabstandet nebeneinander auf der zweiten Achse (8) angeordnet sind.

3. Aufsatz (7) nach einem der vorstehenden Ansprüche, **dadurch gekennzeichnet, daß** das Element bzw. die Elemente unabhängig von dem Motor und/oder der Klemmvorrichtung (5) drehbar ist bzw. sind.

4. Aufsatz (7) nach einem der vorstehenden Ansprüche, **dadurch gekennzeichnet, daß** eine etwa parallel zu der zweiten Achse (8) ausgerichtete, dritte Achse (10) vorgesehen ist, auf der eine Rolle (11) oder eine Welle, Räder oder Reizräder drehbar angeordnet sind.

5. Aufsatz nach einem der vorstehenden Ansprüche, **dadurch gekennzeichnet, daß** die Halterung der zweiten Achse (8) und/oder die Halterung der dritten Achse (10) derart schwenkbar ausgebildet ist, daß sie in Richtung zu dem Gehäuse (3) zurückweichen kann.

6. Aufsatz (7) nach Anspruch 5, **dadurch gekennzeichnet, daß** die zweite und/oder dritte Achse (8, 10) derart federbelastet ist, daß sie aus dem Gehäuse (3) heraustreten.

7. Aufsatz (7) nach einem der Ansprüche 5 oder 6, **dadurch gekennzeichnet, daß** die zweite Achse (8) und die dritte Achse (10) unabhängig voneinander schwenkbar sind.

8. Aufsatz (7) nach einem der vorstehenden Ansprüche, **dadurch gekennzeichnet, daß** der Aufsatz (7) auf das Gehäuse (3) aufsteckbar und gegebenenfalls lösbar arretierbar ist.

9. Aufsatz (7) nach Anspruch 8, **dadurch gekennzeichnet, daß** die zweite und/oder dritte Achse (8, 10) derart federbelastet ist, daß sie aus dem Gehäuse (3) heraustreten.

10. Aufsatz (7) nach einem der Ansprüche 8 oder 9, **dadurch gekennzeichnet, daß** die zweite Achse (8) und die dritte Achse (10) unabhängig voneinander schwenkbar sind.

11. Aufsatz (7) nach einem der vorstehenden Ansprüche, **dadurch gekennzeichnet daß** der Aufsatz (7) auf das Gehäuse (3) aufsteckbar und gegebenenfalls lösbar arretierbar ist.

## Claims

1. An attachment (7) for an appliance (2) for the epilation of the human skin, said appliance (2) being provided with a housing (3) to accommodate a motor for driving at least one clamping device (5) rotary about a first axle for purposes of epilation, **characterized in that** said attachment (7) is provided with a plurality of elements for reducing the perception of pain during epilation, said elements making contact with the skin prior to the epilation, that provision is made in the attachment for a second axle (8) which, with the attachment installed on the housing, is aligned approximately parallel to the first axle and carries said elements for rotation independently of each other, said elements being wheels or gears (9) that roll off along the skin ahead of the epilation.

2. The attachment (7) as claimed in claim 1, **characterized in that** said plurality of elements are arranged on the second axle (8) in a spaced, juxtaposed relationship to each other.

3. The attachment (7) as claimed in any one of the preceding claims, **characterized in that** said element or said elements is/are rotatable independently of the motor and/or the clamping device (5).

4. The attachment (7) as claimed in any one of the preceding claims, **characterized in that** provision is made for a third axle (10) which is aligned approximately parallel to the second axle (8) and has mounted on it for rotation a roller (11) or a shaft, wheels or stimulating wheels.

5. The attachment as claimed in any one of the preceding claims, **characterized in that** the mount of the second axle (8) and/or the mount of the third axle (10) is/are pivotally constructed so as to be able to recede in the direction of the housing (3).

6. The attachment (7) as claimed in claim 5, **characterized in that** the second and/or third axle (8, 10) is/are spring loaded such as to project from the housing (3).

7. The attachment (7) as claimed in any one of the claims 5 or 6, **characterized in that** the second axle (8) and the third axle (10) are pivotal independently of each other.

8. The attachment (7) as claimed in any one of the preceding claims, **characterized in that** said attachment (7) is push-fittable on the housing (3) and, where provided, is releasably lockable thereon.

9. The attachment (7) as claimed in claim 8, **characterized in that** the second and/or third axle (8, 10) is/are spring loaded such as to project from the housing (3).

10. The attachment (7) as claimed in any one of the claims 8 or 9, **characterized in that** the second axle (8) and the third axle (10) are pivotal independently of each other.

11. The attachment (7) as claimed in any one of the preceding claims, **characterized in that** said attachment (7) is push-fittable on the housing (3) and, where provided, is releasably lockable thereon.

## Revendications

1. Garniture (7) pour un appareil (2) d'épilation de la peau humaine, l'appareil (2) étant pourvu d'un boîtier (3) destiné à recevoir un moteur d'entraînement d'au moins un dispositif de pincement (5) pouvant tourner autour d'un premier arbre en vue d'épiler, **caractérisée en ce que** la garniture (7) est pourvue d'une pluralité d'éléments afin d'atténuer la sensation de douleur en cours d'épilation, lesquels éléments entrent en contact avec la peau avant l'épilation, et **en ce qu'**il est prévu dans la garniture un deuxième arbre (8) à peu près parallèle au premier arbre lorsque celle-ci est montée sur le boîtier, sur lequel les éléments peuvent tourner indépendamment les uns des autres, les éléments étant conformés comme des roues ou des roues dentées (9), lesquelles roulent sur la peau avant l'épilation.

2. Garniture (7) selon la revendication 1, **caractérisée en ce que** les différents éléments sont disposés sur le deuxième arbre (8) à distance les uns à côté des autres.

3. Garniture (7) selon l'une quelconque des revendications précédentes, **caractérisée en ce que** l'élément peut ou selon le cas les éléments peuvent tourner indépendamment du moteur et/ou du dispositif de pincement (5).

4. Garniture (7) selon l'une quelconque des revendications précédentes, **caractérisée en ce qu'**il est prévu un troisième arbre (10) à peu près parallèle au deuxième arbre (8), sur lequel sont disposés de manière à pouvoir tourner, un rouleau (11) ou un arbre, des roues ou des roues d'excitation.

5. Garniture selon l'une quelconque des revendications précédentes, **caractérisée en ce que** le support du deuxième arbre (8) et/ou le support du troisième arbre (10) est/sont conformé(s) de façon à pouvoir se déplacer angulairement, de telle sorte qu'il(s) puisse(nt) se rétracter en direction du boîtier (3).

6. Garniture (7) selon la revendication 5, **caractérisée en ce que** le deuxième arbre et/ou le troisième arbre (8, 10) est/sont soumis à l'action d'un ressort, de telle sorte qu'ils sortent du boîtier (3).

7. Garniture (7) selon l'une quelconque des revendications 5 ou 6, **caractérisée en ce que** le deuxième arbre (8) et le troisième arbre (10) peuvent se déplacer angulairement indépendamment l'un de l'autre.

8. Garniture (7) selon l'une quelconque des revendications précédentes, **caractérisée en ce que** la garniture (7) peut être emboîtée sur le boîtier (3) et le cas échéant bloquée de manière amovible.

9. Garniture (7) selon la revendication 8, **caractérisée en ce que** le deuxième arbre et/ou le troisième arbre (8, 10) est/sont soumis à l'action d'un ressort, de telle sorte qu'ils sortent du boîtier (3).

10. Garniture (7) selon l'une quelconque des revendications 8 ou 9, **caractérisée en ce que** le deuxième arbre (8) et le troisième arbre (10) peuvent se déplacer angulairement indépendamment l'un de l'autre.

11. Garniture (7) selon l'une quelconque des revendications précédentes, **caractérisée en ce que** la garniture (7) peut être emboîtée sur le boîtier (3) et le cas échéant bloquée de manière amovible.
